# EUROPÄISCHE PATENTSCHRIFT

(11) **EP 0 981 125 B1**
(45) Veröffentlichungstag und Bekanntmachung des Hinweises auf die Patenterteilung: **29.03.2006**
(21) Anmeldenummer: 99250199.9
(22) Anmeldetag: 19.06.1999
(51) Int. Cl.: G09F 9/35

(54) **Elektronische Zuglaufanzeige**
Electronic train direction display
Dispositif pour l'affichage de la direction d'un train

(30) Priorität: 19.08.1998 DE 29815264 U
(43) Veröffentlichungstag der Anmeldung: 23.02.2000
(73) Patentinhaber: Vossloh Information Technologies Karlsfeld GmbH, 85757 Karlsfeld (DE)
(72) Erfinder: Berg, Bärbel, 10779 Berlin (DE); Zach, René, 12249 Berlin (DE); Dolata, Thomas, 13089 Berlin (DE); Risch, René, 13533 Berlin (DE)
(74) Vertreter: Grape & Schwarzensteiner

(56) Entgegenhaltungen:
- DE-A- 19 708 764
- GB-A- 2 098 374

## Beschreibung

Die Erfindung bezieht sich auf eine elektronische Zuglaufanzeige, die sich auch für die Nachrüstung im Einstiegsbereich älterer Reisezugwagen eignet..

Zur Information der Reisenden ist es seit langem bekannt, sogenannte Zuglaufschilder an den Außenseiten der Reisezugwagen anzubringen, die eine grobe Auskunft über die Streckenführung vom Einsatzbahnhof bis hin zum Zielbahnhof, über die Zuggattung und die Zugnummer geben. Hierdurch erspart sich das Betriebspersonal weitestgehend Rückfragen. Im Innern der Reisezugwagen, vorzugsweise im Einstiegsbereich, wiederholen sich diese Angaben auf Papp- oder Kunststoffschildern und bestätigen auf diese Weise nochmals den Reisenden, tatsächlich in den richtigen Zug eingestiegen zu sein. Die Zuglaufschilder sind üblicherweise aus Pappe oder Kunststoff und werden in Kästen geklemmt oder aufgehängt. Für jede Zugfahrt ist ein Austauschen bzw. Umdrehen erforderlich. Dies bindet Personal und Zeit.

Neuerdings werden deshalb elektronische Zuglaufanzeigen eingeführt, bei denen die Papp- oder Kunststoffschilder als Datenträger durch von einer zentralen Stelle aus ansteuerbare optoelektronische Displays für variable Ausgaben ersetzt sind. Insbesondere die sogenannten kabellosen Ausführungen sind hierbei besonders interessant, bei denen sich von einem zentralen FIS (Fahrgastinformationssystem)-Rechner aus über Funk und einen im Dach des Reisezugwagens angeordneter Empfängerteil der aktuelle Zuglauf im Steuerteil programmieren und auf dem Display darstellen läßt. Der Komfort kann im übrigen beliebig erweitert werden, indem grafikfähige Displays eingesetzt werden und eine Einbindung in zusätzliche Informations- und Kommunikationsnetze bis hin zum Internet erfolgt. So kann sich der Reisende in naher Zukunft über z.B. einen berührungssensitiven Bildschirm oder ein Bedienfeld aktiv Informationen beschaffen, beispielsweise über Anschlußzüge, über Veranstaltungsangebote und Übernachtungsmöglichkeiten am Zielort, Eintrittskarten und Zimmerreservierungen sogleich buchen und einen Mietwagen zum Zielbahnhof rufen.

Für die Ausrüster der Reisezugwagen besteht dabei das Problem, daß die überwiegende Anzahl von Reisezugwagen umzurüsten ist und dementsprechend die herkömmlichen flachen Papp- oder Kunststoffschilder durch Displays zu ersetzen sind, ohne daß einerseits ganz erhebliche Arbeiten am Wagenskelett und den Wagenwänden notwendig werden und ohne daß andererseits der Ein-, Ausstieg oder Durchgang für die Reisenden unzumutbar behindert wird. Dabei ist zu berücksichtigen, daß die Anzeige in Augenhöhe anzuordnen ist, um ein bequemes Ablesen und Bedienen zu erreichen, folglich sich Anzeigen im raumbietenden Überkopfbereich verbieten. Außerdem muß das Gerät den besonders harten Betriebsbedingungen bei der Bahn gewachsen sein.

Aufgabe der Erfindung ist es demnach, eine multifunktionale elektronische Zuglaufanzeige für insbesondere den Einstiegsbereich eines Reisezugwagens oder dergleichen Ort zu entwikkeln, die ohne Umbauten und Behinderung für die Reisenden anzubringen ist.

Die Aufgabe wird durch die im kennzeichnenden Teil des Hauptanspruchs angegebenen Merkmale erfüllt. Vorteilhafte Ausgestaltungen sind in den Unteransprüchen angegeben.

An sich sind TFT-Flachdisplays für elektronische Anzeigegeräte bekannt, wobei auch schon das Flachdisplay mit einem Schmuckrahmen ein separates Gehäusemodul für die Wandmontage bilden kann, das mittels einer elektrischen Verbindung mit den Ansteuerelementen eines externen Gehäuses verbunden ist (DE 296 16 175 U1). Jedoch entspricht der Aufbau des - vorzugsweise für Werbebeiträge gedachte - Anzeigegerätes nicht im mindesten den Erfordernissen an Robustheit gegen eine vandalistische Korpusbearbeitung und Diebstahlsicherheit im öffentlichen Reiseverkehr. Für einen Werbebildschirm bestehen im allgemeinen auch keine besonderes hohen Anforderungen an eine flachbauende Ausführung

Die erfindungsgemäße Anordnung zeichnet sich durch äußerste Stabilität und Befestigungssicherheit aus, ist extrem flachbauend und für ein interaktives Bedienen eingerichtet. Die Aufwandmontage erlaubt ein denkbar einfaches Nachrüsten in insbesondere Reisezugwagen, wobei der Abstand zwischen Befestigungsort und Wagendecke problemlos durch eine ansetzbare, die Aufwand-Verkabelung verbergende, Blende überbrückt werden kann. Alle Befestigungspunkte sind weitestgehend versteckt und ein Entfernen ist mangels Angriffspukte so ohne weiteres nicht möglich.

Anhand eines Ausführungsbeispiels soll die Erfindung nachstehend näher beschrieben werden In der zugehörigen Zeichnung zeigen
Fig. 1: eine Anzeige- und Bedieneinheit mit einer angesetzter Langblende,
Fig. 2: die im Wageninneren verborgene Rechnereinheit und
Fig. 3 eine Anzeige- und Bedieneinheit mit angesetzten Flachblenden.

Ein Flachbildschirm 1 in TFT-Display-Ausführung zur Ausgabe und Abfrage von Informationen beliebiger Art, vorzugsweise aber unter Einbindung des Zuglaufs von Reisezugwagen, ist in einem Aufbaugehäuse 2 derart angeordnet, daß der eigentliche Anzeige- und Bedienbereich des Displays 1 durch ein Fenster nutzbar wird, das in eine C-förmige Abdeckung 4 geschnitten ist. Diese C-förmige Abdeckung 4 aus stabilem Blech oder Kunststoff übergreift mit ihren einwärts gebogenen Seitenrändern ein nicht näher dargestelltes, flaches, aber stabiles Chassis, das an eine Wand geschraubt ist und das Display 1 und die dazugehörige Ansteuerelektronik haltert. Die beiden noch offenen Seiten des Aufbaugehäuses 2 werden durch Blenden 3, 5 abgedeckt, die mit Sicherangsschrauben 6 an das Chassis oder die Wand geschraubt werden. Um auch die elektrischen Verbindungen zu einer vorzugsweise in der Wagendecke untergebrachten Rechnereinheit 7 auf der Wand verlegen zu können, wird eine lange Blende 5 verwendet, die die Strecke zur Wagendecke verkleidet. Die flache Blende 3 schließt das Aufbaugehäuse 2 unten ab, kann aber auch den oberen Abschluß besorgen, sofern die elektrischen Leitungen in oder hinter der Wand verlegt werden. Die Konturen der Blenden 3, 5 entsprechen genau der Kontur der C-förmigen Abdeckung 4, weshalb sich ein insgesamt einheitliches, gefälliges Erscheinungsbild ergibt. Die Tiefe des Aufbaugehäuses 2 wird in vorteilhafter Weise im wesentlichen von der Dicke des Displays 1 bestimmt und kann deshalb bis unter 25 mm verringert werden. Hierdurch werden Reisende auch dann nicht in ihrer Bewegungsfreiheit behindert, wenn die das Aufbaugehäuse 2 auf der freien WC-Rückwand befestigt ist, wozu ebenfalls Sicherungsschrauben dienen, die ein Entfernen der Anzeige- und Bedieneinheit durch Unbefugte erheblich erschweren. Auch bildet der Gesamtaufbau keine exponierten Angriffspunkte für ein leichtes Abhebeln oder Zerstören.

Neben der vordergründig beschriebenen Verwendung der beschriebenen Anzeige- und Bedieneinheit als elektronisches Zuglaufschild in Reisezugwagen sind selbstverständlich auch weitere Anwendungen denkbar, nämlich überall dort, wo Anforderungen an besonders flache und widerstandsfähige Aufbaugeräte mit relativ entnahmesicherer Befestigung vorliegen.

## Patentansprüche

1. Elektronische Zuglaufanzeige, insbesondere für die Nachrüstung im Einstiegsbereich älterer Reisezugwagen, bestehend aus einer Anzeige- und Bedieneinheit sowie einer Rechnereinheit, **dadurch gekennzeichnet, daß** die Anzeige- und Bedieneinheit auf einem TFT (Thinfilmtransistor)-Display (1) basiert und in ein stabiles, flachbauendes Aufbaugehäuse (2) eingesetzt ist, das entnahmesicher auf einer Wand befestigt werden kann.

2. Elektronische Zuglaufanzeige nach Anspruch 1, **dadurch gekennzeichnet, daß** die Tiefe des Aufbaugehäuses (2) 25 mm nicht überschreitet.

3. Elektronische Zuglaufanzeige nach Anspruch 1, **dadurch gekennzeichnet, daß** das Aufbaugehäuse (2) aus einem Chassisteil besteht, das das Display (1) und die Display-Ansteuerelektronik trägt und mit der Wand verdeckt verschraubbar ist und einer etwa C-förmigen Abdekkung (4), die auf mindestens zwei Seiten formschlüssig hinter das Chassis greift und an den offenen Seiten mittels konturengleicher Blenden (3, 5) verschließbar ist.

4. Elektronische Zuglaufanzeige nach Anspruch 1, **dadurch gekennzeichnet, daß** die obere Blende (5) zur Abdeckung von zur Wagendecke führender elektrischer Zuleitungen verlängert ist.

5. Elektronische Zuglaufanzeige nach Anspruch 1, **dadurch gekennzeichnet, daß** das Aufbaugehäuse (2) an der WC-Außenwand eines Reisezugwagens befestigt ist.

6. Elektronische Zuglaufanzeige nach Anspruch 1, **dadurch gekennzeichnet, daß** die Befestigungspunkte für das Chassis, die Abdeckung (4) und die Blenden (3, 5) verdeckt sind und/oder mit Sicherungsschrauben (6) ausgerüstet sind

7. Elektronische Zuglaufanzeige nach Anspruch 1, **dadurch gekennzeichnet, daß** die Rechnereinheit (7) getrennt von dem Aufbaugehäuse (2) der Anzeige- und Bedieneinheit in die Wagendecke eingebaut ist.

## Claims

1. Electronic train route display, particularly for retrofitting in the entrance area of older passenger trains, consisting of a display and control unit as well as a computer unit, **characterized in that** the display and control unit is based on a TFT (thin film transistor) display (1) and fitted in a robust housing (2) forming a flat mounting, that can be wall-mounted in such a way that it cannot be removed.

2. Electronic train route display in accordance with claim 1, **characterized in that** the depth of the housing (2) does not exceed 25 mm.

3. Electronic train route display in accordance with claim 1, **characterized in that** the housing (2) consists of a chassis that supports the display (1) and the display control electronic unit and that can be secured to the wall by concealed bolts and has an approximately C-shaped cover (4) that engages behind the chassis on at least two sides to provide a form fit and with the open sides being closed by trim covers (3, 5) that follow the contour.

4. Electronic train route display in accordance with claim 1, **characterized in that** the top trim cover (5) is extended to provide a cover for electrical supply leads that are routed to the carriage ceiling.

5. Electronic train route display in accordance with claim 1, **characterized in that** the housing (2) is mounted on the outside wall of the WC of a passenger train.

6. Electronic train route display in accordance with claim 1, **characterized in that** the mounting points for the chassis, the cover (4) and the trim covers (3, 5) are covered and/or provided with security screws (6).

7. Electronic train route display in accordance with claim 1, **characterized in that** the computer unit (7) is fitted in the ceiling of the carriage, separate from the housing (2) of the display and control unit.

## Revendications

1. Affichage électronique de la destination d'un train, notamment pour le montage dans la zone de montée des wagons de train de voyage anciens, comprenant une unité d'affichage et de commande ainsi qu'une unité de calcul, **caractérisé en ce que**, l'unité d'affichage et de commande est basée sur un affichage TFT (Thinfilmtransistor - transistor à feuille mince) (1) et montée dans un boîtier de montage (2) stable, à construction plate, qui peut être fixé de façon démontable à une paroi.

2. Affichage électronique de la destination d'un train selon la revendication 1, **caractérisé en ce que** la profondeur du boîtier de construction (2) ne dépasse pas 25 mm.

3. Affichage électronique de la destination d'un train selon la revendication 1, **caractérisé en ce que** le boîtier de construction (2) est composé d'une partie de châssis qui porte l'affichage (1) et l'électronique de commande de l'affichage et peut être vissé de façon couverte dans la paroi, et lequel boîtier de construction comporte un recouvrement (4) à peu près en forme de C qui saisit, de façon adaptée à la forme, sur au moins deux côtés le châssis par l'arrière et peut être fermé sur les côtés ouverts au moyen de caches (3, 5) aux contours identiques.

4. Affichage électronique de la destination d'un train selon la revendication 1, **caractérisé en ce que** le cache (5) supérieur est rallongé pour masquer les alimentations électriques conduisant vers le toit du wagon.

5. Affichage électronique de la destination d'un train selon la revendication 1, **caractérisé en ce que** le boîtier de construction (2) est fixé sur la paroi extérieure des WC d'un wagon de train de voyage.

6. Affichage électronique de la destination d'un train selon la revendication 1, **caractérisé en ce que** les points de fixation pour le châssis, la couverture (4) et les caches (3, 5) sont cachés et/ou équipés de vis de sécurité (6).

7. Affichage électronique de la destination d'un train selon la revendication 1, **caractérisé en ce que** l'unité de calcul (7) séparée du boîtier de construction (2) de l'unité d'affichage et de commande est montée dans le plafond du wagon.
